# EUROPÄISCHE PATENTSCHRIFT

(11) **EP 4 695 881 B1**
(45) Veröffentlichungstag und Bekanntmachung des Hinweises auf die Patenterteilung: **08.07.2026**
(21) Anmeldenummer: 24715724.1
(22) Anmeldetag: 20.03.2024
(51) Int. Cl.: H01R 43/26, H01R 12/77

(54) **HANDHABUNGSHILFE FÜR DIE MONTAGE VON ELEKTRISCHEN FLACHBANDKABELN**
HANDLING AID FOR THE ASSEMBLY OF ELECTRICAL FLAT-BAND CABLES
DISPOSITIF D'AIDE AU MONTAGE DE CÂBLES PLATS ÉLECTRIQUES

(30) Priorität: 13.04.2023 DE 202023101871 U
(43) Veröffentlichungstag der Anmeldung: 18.02.2026
(73) Patentinhaber: Sartorius Lab Instruments GmbH & Co. KG, 37079 Göttingen (DE)
(72) Erfinder: HOLST, Heyko, 37085 Göttingen (DE)
(74) Vertreter: Novagraaf International SA
(86) Internationale Anmeldenummer: PCT/EP2024/057473
(87) Internationale Veröffentlichungsnummer: WO 2024/213361

(56) Entgegenhaltungen:
- WO-A1-2016/131200
- DE-A1- 10 005 315
- DE-A1- 3 838 698

## Beschreibung

### Gebiet der Erfindung

Die Erfindung bezieht sich auf eine Handhabungshilfe für die Montage von elektrischen Flachbandkabeln, umfassend zwei um eine Schwenkachse gelenkig aneinander angelenkte Klemmwangen mit einander zugewandten Klemmflächen, die gemeinsam ein Klemmmaul bilden, in das in einem Offenzustand, in dem die Klemmflächen gewinkelt zueinander stehen, ein zu montierendes Flachbandkabel einlegbar und in dem in einem Schließzustand, in dem die Klemmflächen parallel zueinander stehen, das Flachbandkabel klemmbar ist.

### Stand der Technik

Derartige Handhabungshilfen sind in Form von Flachzangen oder Flachpinzetten allgemein bekannt.

In der Elektronik ist die Verwendung von Flachbandkabeln zur kabelgebundenen Signalübertragung allgemein üblich. Flachbandkabel existieren in verschiedenen Bauformen. Häufig bestehen sie aus einer Vielzahl von Adern, die jeweils aus einem kunststoffummantelten Draht bestehen, wobei die einzelnen Adern parallel nebeneinander in einer Ebene angeordnet und stoffschlüssig miteinander verbunden sind. Es existieren jedoch auch andere Bauformen, wie beispielsweise Folienkabel oder sogenannte flexible Leiterplatten. All diese und weitere Bauformen sollen hier unter dem Begriff Flachbandkabel zusammengefasst verstanden werden. Zur elektrischen Kontaktierung werden Flachbandkabel mit speziellen Steckern konfektioniert. Typischerweise handelt es sich dabei um quaderartige Kunststoffblöcke, die sich an einem Kabelende quer über dessen gesamte Breite erstrecken. Bekannt sind aber auch z.B. mittels eines Harzes versteifte Kabelenden, die als Stecker fungieren. Auf Basis unterschiedlicher Techniken stellen diese Stecker eingangsseitig eine Anschlussmöglichkeit für das Flachbandkabel zur Verfügung. Häufig wird es zwischen zwei Teilblöcken, die Kontaktstellen für die einzelnen Leiterbahnen des Flachbandkabels aufweisen, geklemmt. Ausgangsseitig sind üblicherweise Steckerpins oder -buchsen vorgesehen, die eine senkrecht zur Querrichtung des Blocks bzw. des Flachbandkabels ausgerichtete Schubrichtung definieren, in der der Stecker mit einem korrespondierend geformten Gegenstecker zur Ausbildung des elektrischen Kontaktes zusammengeschoben werden kann.

Dieser Einsteckprozess, der bei der Montage komplexer elektronischer Geräte, wie beispielsweise Präzisionswaagen, an mehreren Stellen durchgeführt werden muss, ist nicht unkritisch. Häufig sind die räumlichen Verhältnisse beschränkt und Gegenstecker, die beispielsweise auf Platinen fixiert sind, nur schwer zu erreichen. Zudem bieten die typischen Flachbandstecker, die häufig nur für eine einmalige, dann dauerhafte Kontaktierung gedacht sind, nur eine kleine und meist wenig ergonomisch gestaltete Angriffsfläche für die Finger des Monteurs zur Verfügung. In der Praxis hat sich eine Montagetechnik durchgesetzt, bei der das Flachbandkabel unmittelbar hinter dem Stecker abgeknickt wird, um beim Einschieben des Steckers in den Gegenstecker der Hand des Monteurs eine Angriffsfläche zu bieten, über die er eine Kraft in Einschubrichtung einleiten kann. Allerdings kann das Knicken des Flachbandkabels, insbesondere bei filigranen Folienkabel-Bauformen leicht zu Beschädigungen führen.

Die Verwendung von quer zur Kabellängserstreckung ansetzenden Flachzangen oder Flachpinzetten, mit denen das Kabel über seine ganze Breite unmittelbar hinter dem Stecker erfasst wird, hat sich nur in Ausnahmefällen als hilfreich erwiesen. Ein quer zur Längserstreckung des Werkzeugs aufzubringender Druck, der zur Durchführung des Einschubprozesses erforderlich wäre, kann nur schwer mit der nötigen Präzision erzeugt werden. Zudem wird ein Ansetzen des Werkzeugs durch die Erstreckung der Zangen- bzw. Pinzettengriffe, die leicht mit anderen Bauteilen kollidieren, erschwert.

Die DE 20 2012 101 070 U1 offenbart eine Stanzzange für Flachbandkabel, die nach Entnahme der lösbar fixierten Stanzklinge grundsätzlich als Montagezange, jedoch mit den oben beschriebenen Nachteilen, tauglich ist.

Aus der DE 100 05 315 A1 ist eine klemmenartige Schutzhülle für Flachbandkabel bekannt. Ein Klemmen des Flachbandkabels im Beriech unmittelbar hinter dem Stecker stellt faktisch eine Verlängerung des steifen Steckers dar, der die Angriffsfläche für die Finger des Monteurs verlängert. Als Montagehilfe für das Einschieben eines mit einem Stecker versehenen Flachbandkabels in einen auf einer Platine fixierten und eine Führung des Flachbandkabels weitgehend parallel zur Platinenfläche erfordernden Gegenstecker ist die bekannte Schutzumhüllung jedoch nicht geeignet, weshalb ihr möglicher Einsatz als Montagehilfe in der genannten Druckschrift auch keinerlei Erwähnung findet.

### Aufgabenstellung

Es ist die Aufgabe der vorliegenden Erfindung, eine verbesserte Montagehilfe für Flachbandkabel zur Verfügung zu stellen, mit der insbesondere das Einschieben eines am Kabel fixierten Steckers in einen korrespondierenden Gegenstecker bei beengten räumlichen Verhältnissen erleichtert wird.

### Darlegung der Erfindung

Diese Aufgabe wird bei einer ersten Variante der Erfindung in Verbindung mit den Merkmalen des Oberbegriffs von Anspruch 1 dadurch gelöst, dass jede Klemmwange wenigstens drei Klemmwangenabschnitte, nämlich einen endständigen Vorderabschnitt, einen endständigen Griffabschnitt und einen zwischen dem Vorderabschnitt und dem Griffabschnitt angeordneten Verbindungsabschnitt, aufweist, deren entsprechende, im Wesentlichen eben ausgebildete Klemmflächenabschnitte gewinkelt zueinander stehen, um einen gestuften Klemmflächenverlauf zu bilden, und senkrecht zu einer der jeweiligen Klemmwange zugeordneten, gemeinsamen Schwenkachsenebene, in welcher die Schenkachse liegt, ausgerichtet sind.

Bei einer zweiten Variante der Erfindung wird die Aufgabe in Verbindung mit den Merkmalen des Oberbegriffs von Anspruch 5 alternativ dadurch gelöst, dass jede Klemmwange wenigstens zwei Klemmwangenabschnitte, nämlich einen endständigen Vorderabschnitt und einen endständigen Griffabschnitt, aufweist, deren entsprechende, im Wesentlichen eben ausgebildete Klemmflächenabschnitte gewinkelt zueinander stehen, wobei die Klemmflächenabschnitte des Griffabschnitts an ihrer dem benachbarten Klemmwangenabschnitt abgewandten Seite je wenigstens einen einseitig außermittig positionierten Scharnierschenkel eines Scharniers tragen, mittels dessen die Klemmwangen aneinander angelenkt sind.

Bevorzugte Ausführungsformen sind Gegenstand der abhängigen Schutzansprüche.

Mit dem erfindungsgemäßen Werkzeug gemäß der oben erstgenannten Variante lässt sich ein Flachbandkabel, ähnlich wie mit einer Flachpinzette von der Seite her greifen. Die Längserstreckung des Flachbandkabels verläuft im Wesentlichen quer zur Längserstreckung des Werkzeugs (definiert durch die Längserstreckung des Klemmmauls von der Anlenkstelle zu den freien Enden der Klemmwangen) und im Wesentlichen parallel zur Schwenkachse. Allerdings ist die Klemmfläche des erfindungsgemäßen Werkzeugs im Gegensetz zur Flachpinzette in mehrere, zueinander gewinkelte und in Längserstreckung des ergriffenen Flachbandkabels zueinander benachbarte Klemmflächenabschnitte unterteilt. Mit anderen Worten folgt das geklemmte Flachbandkabel in seiner Längserstreckungsrichtung einem gestuften Verlauf, nämlich dem gestuften Verlauf der Klemmfläche. Beispielsweise und besonders bevorzugt können der Vorderabschnitt und der hintere, aus nachfolgend noch erläuterten Gründen hier als Griffabschnitt bezeichnete Abschnitt im Wesentlichen parallelversetzt zueinander ausgebildet sein, wobei beide Abschnitte durch den zwischen ihnen liegenden, schrägen Verbindungsabschnitt miteinander verbunden sind. Wird ein solches Werkzeug unmittelbar hinter dem Stecker des Flachbandkabels angesetzt, verläuft das geklemmte Flachbandkabel beim Einschubprozess in den Gegenstecker weitgehend parallel und in unmittelbarer Nähe zu der Platine, auf welcher der Gegenstecker fixiert ist. Im Verbindungsabschnitt wird es von der Platine weggeführt und geht dann in den weiter von der Platine entfernten und im Wesentlichen parallel zu dieser verlaufenden Griffabschnitt über. Mit anderen Worten wird also das Flachbandkabel durch den Einsatz des erfindungsgemäßen Werkzeuges temporär in einer Form versteift, die einerseits in Steckernähe optimal an den für den Einschubprozess erforderlichen Kraftverlauf angepasst ist und andererseits steckerfern hinreichend Raum zum Angriff für die Finger des Monteurs bietet. Diese Formgebung erlaubt es, dass das erfindungsgemäße Werkzeug im Klemmbereich des Kabels selbst ergriffen wird und, anders als etwa bei einer Flachpinzette oder einer Flachzange, nicht an gesonderten Griffelementen, die sich seitlich beabstandet von dem Kabel erstrecken, ergriffen werden muss. Auf diese Weise können der Einleitungspunkt der zum Einschub erforderlichen Kraft, d.h. die Angriffsposition für die Finger des Monteurs, und die Wirkposition dieser Kraft, d.h. das vordere Ende des Steckers, welches in den Gegenstecker eingeschoben wird, weitgehend auf einer sich in Kraftflussrichtung erstreckenden Linie liegen. Auf gesonderte, seitliche Griffelemente kann vollständig verzichtet werden. Insbesondere können die Finger des Monteurs am hinteren Klemmwangen- bzw. Klemmflächenabschnitt angreifen, der aus diesem Grund hier als Griffabschnitt bezeichnet wird.

Alternativ zu der beschriebenen, bevorzugten Ausführungsform mit drei Klemmflächenabschnitten kann die Erfindung grundsätzlich auch mit mehr als drei Klemmflächenabschnitten genutzt werden. Fälle von vier oder mehr Klemmflächenabschnitten, d.h. Fälle, in denen sich zwischen Vorder- und Griffabschnitt mehr als zwei zueinander gewinkelt ausgerichtete Verbindungsabschnitte erstrecken, bieten sich an, wenn besonders komplizierte räumliche Verhältnisse vorliegen.

Der Fachmann wird verstehen, dass die auf die Klemmfläche bzw. deren Abschnitte bezogenen Begriffe "gewinkelt", "gestuft" und "im Wesentlichen eben" hier weit zu verstehen sind und auch gerundete, gewellte und mit einer Oberflächenstruktur versehene Ausführungsformen umfasst.

Bei der oben zweitgenannten Variante der Erfindung sind die Längserstreckungen von Flachbandkabel und Werkzeug gleichgerichtet. Hier verläuft die Schwenkachse quer zur Längsrichtung des Flachbandkabels und liegt insbesondere in der Kabelebene selbst. Dies bedeutet, dass die funktionale Schwenkachse nicht über ihre gesamte Länge durch eine räumlich-körperliche Schwenkachse realisiert sein darf. Vielmehr muss die hintere Kante des Griffabschnitts überwiegend frei sein und darf nur an einer möglichst kleinräumigen, außermittig positionierten Stelle ein Scharnier tragen, mittels dessen die beiden Klemmwangen aneinander angelenkt sind. Diese ist bevorzugt randständig positioniert. Es wird als vorteilhaft angesehen, das (funktionale) Scharnier aus zwei (räumlich-körperlichen) Teilscharnieren aufzubauen, die beidseitig randständig an der hinteren Kante der Klemmwangen-Griffabschnitte angeordnet sind. In diesem Fall muss das Flachbandkabel zum Einlegen in das Werkzeug zwischen den Teilscharnieren eingefädelt werden. Ist nur ein randständiges (Teil-) Scharnier vorgesehen, lässt sich das Kabel auch seitlich zwischen, d.h. quer zu seiner Längserstreckungsrichtung in den (dafür vorzusehenden) Spalt zwischen den Hinterkanten der Griffabschnitte einschieben.

Die Funktion der Handhabungshilfe gemäß der zweiten Erfindungsvariante entspricht - abgesehen von dem vorangehend beschriebenen Einlegeprozess des Kabels - exakt derjenigen der ersten Erfindungsvariante. Auch die in deren Kontext diskutierten Abwandlungsmöglichkeiten sind ohne Abstriche auf die zweite Erfindungsvariante übertragbar. Ebenso lassen sich die nachfolgend beschriebenen Ausführungsformen, soweit nicht ausdrücklich anderes gesagt wird, auf beide Erfindungsvarianten beziehen.

Die erfindungsgemäße Konstruktion erlaubt es zudem, auf einen großen seitlichen Überstand des Werkzeugs im Vergleich zum ergriffenen Flachbandkabel zu verzichten. Vielmehr kann die Längserstreckung des Werkzeugs auf die Breite des zu montierenden Flachbandkabels reduziert werden. Das erfindungsgemäße Werkzeug passt also in jeden Bauraum, in dem auch das zu montierende Kabel Platz findet und ist daher optimal geeignet für den Gebrauch unter räumlich beschränkten Verhältnissen. Dies trifft freilich auf die erste Erfindungsvariante etwas stärker zu als auf die zweite, bei der ein größerer seitlicher Überstand für das Scharnier bzw. dessen zwei Teilscharniere vorzusehen ist.

Zur Optimierung für räumlich beschränkte Verhältnisse ist bei einer bevorzugten Ausführungsform der Erfindung vorgesehen, dass jede Klemmwange aus einem Plattenmaterial geformt ist. Insbesondere kann jede Klemmwange als ein Blechbiegeteil ausgebildet oder aus Kunststoff, beispielsweise als Spritzgussteil, geformt sein. Dies minimiert die Dickenausdehnung des erfindungsgemäßen Werkzeuges und gleicht sie im Wesentlichen der Ausdehnung des zu montierenden Flachbandkabels an. Der Fachmann wird erkennen, dass es bei der Materialwahl und der Dimensionierung der Klemmwangen im Wesentlichen nur darauf ankommt, dass das resultierende Werkzeug im geschlossenen Zustand hinreichend steif ist, um die zum Einschieben des Steckers in einen Gegenstecker erforderliche Schubkraft ohne wesentliche eigene Verformung übertragen zu können.

Bei der ersten Erfindungsvariante ist bevorzugt vorgesehen, dass ausschließlich die Griffabschnitte oder ausschließlich die Vorderabschnitte oder - sofern vorhanden - ausschließlich die Verbindungsabschnitte an ihren im Offenzustand einander zugewandten Seiten je einen Scharnierschenkel eines Scharniers tragen, mittels dessen die Klemmwangen aneinander angelenkt sind. Aufgrund der Stufigkeit der Klemmfläche bzw. der zueinander gewinkelten Anordnung ihrer Klemmflächenabschnitte ist es nicht möglich, eine sich über die gesamte Breite des Werkzeugs erstreckende (räumlichkörperlich) Schwenkachse vorzusehen. Vielmehr muss sie sich entlang nur eines Abschnittspaares erstrecken. Als praktisch besonders günstig hat sich die Wahl der Griffabschnitte als Träger eines entsprechenden Scharniers erwiesen. Denkbar ist jedoch auch, dass das Scharnier im Bereich der Vorderabschnitte oder im Bereich der Verbindungsabschnitte liegt.

Oben wurde zwar erläutert, dass es ein besonderer Vorteil des erfindungsgemäßen Werkzeuges ist, dass seine Längserstreckung im Wesentlichen auf die Breite des zu klemmenden Flachbandkabels reduziert werden kann. Wenigstens im Bereich des Scharniers muss die Breite des (geschlossenen) Werkzeugs jedoch wenigstens um die Breite des Scharniers über das Kabel überstehen. Besonders bevorzugt ist sogar vorgesehen, dass die die Scharnierschenkel tragenden Klemmwangenabschnitte mit einem an ihrer den jeweiligen Scharnierschenkel tragenden Seite angeordneten Schenkelträgerbereich überstehen, insbesondere bei der ersten Erfindungsvariante über den oder die unmittelbar benachbarten Klemmwangenabschnitte hinausragen. Mit anderen Worten wird also das Scharnier bewusst etwas nach - bezogen auf das Kabel - seitlich außen (bei der ersten Erfindungsvariante) bzw. nach hinten (bei der zweiten Erfindungsvariante) versetzt. Dies erlaubt es, dass die scharnierseitigen Kanten der Klemmflächen beim Schließen stets einen durch die Größe des Versatzes vorgegebenen Abstand zueinander halten, sodass das Kabel beim Schließen des Werkzeugs dort nicht lokal übermäßig gequetscht wird.

Das Scharnier selbst kann beispielsweise als Filmscharnier ausgebildet sein. Dies erlaubt, insbesondere bei Ausführungsformen auf Kunststoffbasis, eine gemeinsam einstückige Ausbildung der Klemmwangen.

Der Verkauf erfindungsgemäßer Handhabungshilfen als Set ist wirtschaftlich besonders vorteilhaft, da die sehr einfach und kostengünstig produzierbaren Werkzeuge entweder als Einmalartikel zusammen mit einem Flachbandkabel, auf dessen Dimensionen sie abgestimmt sind oder als für unterschiedliche Kabel jeweils optimierte und an unterschiedliche räumliche Verhältnisse angepasste Geräte nutzbar sind.

Weitere Einzelheiten und Vorteile der Erfindung ergeben sich aus der nachfolgenden speziellen Beschreibung und den Zeichnungen.

### Kurzbeschreibung der Zeichnungen

Es zeigen:
- Figur 1:: eine erfindungsgemäße Handhabungshilfe gemäß erster Variante im Offenzustand mit eingelegtem Flachbandkabel,
- Figur 2:: eine erfindungsgemäße Handhabungshilfe gemäß erster Variante im Schließzustand mit eingelegtem Flachbandkabel in Seitenansicht,
- Figur 3:: eine erfindungsgemäße Handhabungshilfe gemäß erster Variante im Schließzustand mit eingelegtem Flachbandkabel in Draufsicht.
- Figur 4:: eine erfindungsgemäße Handhabungshilfe gemäß zweiter Variante im Offenzustand mit eingelegtem Flachbandkabel,
- Figur 5:: eine erfindungsgemäße Handhabungshilfe gemäß zweiter Variante im Offenzustand Zustand mit eingelegtem Flachbandkabel in Seitenansicht sowie
- Figur 6:: eine erfindungsgemäße Handhabungshilfe gemäß zweiter Variante im Schließzustand mit eingelegtem Flachbandkabel in Draufsicht.

### Beschreibung bevorzugter Ausführungsformen

Gleiche Bezugszeichen in den Figuren deuten auf gleiche oder analoge Elemente hin.

Figur 1 zeigt in stark schematisierter Darstellung eine erfindungsgemäße Handhabungshilfe 10 gemäß erster Erfindungsvariante in aufgeklapptem Zustand, d.h. im Offenzustand. Dieselbe Handhabungshilfe 10 ist auch in den Figuren 2 und 3, dort jeweils in geschlossenem Zustand, d.h. im Schließzustand, dargestellt, und zwar in Figur 2 in Seitenansicht und in Figur 3 in Draufsicht. Die Handhabungshilfe 10 besteht im Wesentlichen aus zwei Klemmwangen 11, 12 und einem diese verbindenden Scharnier 13. Unter Bezugnahme auf Figur 2 soll eine der Klemmwangen 11, 12 hier als untere Klemmwange 11 und die andere als obere Klemmwange 12 bezeichnet werden, ohne dass dies in irgendeiner Weise einschränkend zu verstehen wäre.

Die im geschlossenen Zustand einander zugewandten Flächen der Klemmwangen 11, 12 werden hier als Klemmflächen angesprochen. Sie sind erfindungsgemäß unterteilt in mehrere (bei der gezeigten Ausführungsform genau drei) Klemmflächenabschnitte, nämlich einen Vorderabschnitt 111 bzw. 121, einen Verbindungsabschnitt 112 bzw. 122 und einen Griffabschnitt 113 bzw. 123. Wie in Figur 2 erkennbar, sind die Klemmflächenabschnitte 111/121, 112/122, 113/123 gewinkelt zueinander angeordnet. Bei der dargestellten Ausführungsform sind insbesondere die Vorderabschnitte 111/121 im Wesentlichen parallel zu den Griffabschnitt 113/123 orientiert, wobei der sie verbindende Verbindungsabschnitt 112/122 eine schräge Stufe darstellt.

Bei der gezeigten Ausführungsform ist das Scharnier 13 zwischen den einander zugewandten Kanten der Griffabschnitte 113/123 angeordnet. Es könnte jedoch bei anderen Ausführungsformen auch zwischen den Verbindungsabschnitten 112/122 oder zwischen den Vorderabschnitten 111/121 angeordnet sein. In jedem Fall erlaubt es eine Relativverschwenkung der Klemmwangen 11, 12 zueinander, wie durch den Schwenkpfeil 40 und die Schwenkachse 41 in Figur 1 angedeutet.

Zur Handhabung wird, wie in Figur 1 gezeigt, ein Flachbandkabel 20 im aufgeklappten bzw. geöffneten Zustand der Handhabungshilfe 10 auf die Klemmfläche von deren unterer Klemmwange 11 gelegt. Das Flachbandkabel 20 umfasst das eigentliche Kabel 21 sowie einen Stecker 22, der an einem Ende des eigentlichen Kabels 21 angeordnet ist. Bei der dargestellten Ausführungsform ist der Stecker 22 als ein Kunststoffblock ausgebildet, in den das eigentliche Kabel 21 mündet. Denkbar ist allerdings auch eine rein lokale Versteifung der Aderenden, z.B. mittels eines ausgehärteten Harzes. Im Inneren des Steckers 22 sind Kontaktelemente vorgesehen, die die einzelnen Leiterbahnen des Kabels 21 kontaktieren und eine Schnittstelle für korrespondierende Kontaktelemente eines Gegensteckers 30 (vgl. Figur 2 und 3) bilden. Details dieser Kontaktelemente sind, weil für die vorliegende Erfindung nicht relevant, in den Figuren nicht dargestellt.

Wie in Figur 1 gezeigt, wird das Flachbandkabel 20 vorzugsweise so auf die Klemmfläche der unteren Klemmwange 11 gelegt, dass sein Stecker 22 an der Vorderkante des Vorderabschnitts 111 dieser Klemmfläche anliegt. Dadurch kann eine korrekte Ausrichtung des Flachbandkabels 20 relativ zur Montagehilfe 10 gewährleistet werden.

Im Anschluss wird gemäß dem Schwenkpfeil 40 die Handhabungshilfe 10 geschlossen, indem die obere Klemmwange 12 um das Scharnier 13 geklappt wird. Das Flachbandkabel 20 wird auf diese Weise, wie insbesondere in Figur 2 erkennbar, zwischen den Klemmwangen 11, 12 geklemmt und nimmt dabei den von diesen vorgegebenen Stufenverlauf an. Funktional ist in diesem Zustand das Flachbandkabel im Bereich der Handhabungshilfe 10 temporär versteift.

Die Handhabungshilfe 10, insbesondere deren Bereich, in dem die Griffabschnitte 113/123 der Klemmfläche liegen, kann als leicht zugängliche Angriffsstelle für in den Figuren nicht dargestellte Finger eines Monteurs dienen. Dieser kann dort einen in Schließrichtung wirkenden Druck auf die Klemmwangen 11, 12 ausüben und das Flachbandkabel 20 in seiner temporär versteiften Situation sichern. Zugleich kann er auf sehr einfache Weise und in präziser Abstimmung eine Schubkraft in Längsrichtung des Flachbandkabels 10 ausüben, mittels derer der Stecker 22 in den beispielsweise auf einer Platine fixierten Gegenstecker 30 eingeschoben werden kann, wie dies in den Figuren 2 und 3 durch den Schubpfeil 50 angedeutet ist. Aufgrund der erfindungsgemäßen Handhabungshilfe 10 wird beim Aufbringen dieser Schubkraft ein Knicken des Flachbandkabels zuverlässig verhindert. Figur 3 zeigt dieselbe Situation wie Figur 2, jedoch in Draufsicht auf das Geschehen.

Nach der Montage löst der Monteur den auf den Griffbereich 113/123 wirkenden Druck, sodass die obere Klemmwange 12 um das Scharnier 13 von der unteren Klemmwange 11 weg verschwenkt und die Handhabungshilfe 10 somit geöffnet werden kann. Dies entspricht dann wieder der Situation von Figur 1, in der die Handhabungshilfe 10 ohne weitere Schwierigkeiten von dem dann montierten Flachbandkabel 20 abgezogen werden kann.

Figur 4 zeigt in stark schematisierter Darstellung eine erfindungsgemäße Handhabungshilfe 10 gemäß zweiter Erfindungsvariante in voll aufgeklapptem Offenzustand. Dieselbe Handhabungshilfe 10 ist auch in den Figuren 5 und 6 dargestellt, dort jeweils in Seitenansicht, und zwar in Figur 5 in einem unvollständig aufgeklappten Offenzustand und in Figur 6 in geschlossenem Zustand, d.h. im Schließzustand. Die Handhabungshilfe 10 besteht auch hier im Wesentlichen aus zwei Klemmwangen 11, 12 und einem diese verbindenden Scharnier 13. Unter Bezugnahme auf Figur 2 soll auch hier eine der Klemmwangen 11, 12 als untere Klemmwange 11 und die andere als obere Klemmwange 12 bezeichnet werden, ohne dass dies in irgendeiner Weise einschränkend zu verstehen wäre.

Die im geschlossenen Zustand einander zugewandten Flächen der Klemmwangen 11, 12 werden auch hier als Klemmflächen angesprochen. Sie sind erfindungsgemäß unterteilt in mehrere (bei der gezeigten Ausführungsform genau drei) Klemmflächenabschnitte, nämlich einen Vorderabschnitt 111 bzw. 121, einen Verbindungsabschnitt 112 bzw. 122 und einen Griffabschnitt 113 bzw. 123. Wie in den Figuren 5 und 6 erkennbar, sind die Klemmflächenabschnitte 111/121, 112/122, 113/123 gewinkelt zueinander angeordnet. Bei der dargestellten Ausführungsform sind insbesondere die Vorderabschnitte 111/121 im Wesentlichen parallel zu den Griffabschnitt 113/123 orientiert, wobei der sie verbindende Verbindungsabschnitt 112/122 eine schräge Stufe darstellt.

Bei der gezeigten Ausführungsform ist das Scharnier 13 aus zwei Teilscharnieren 131, 132 aufgebaut, die zwischen den einander zugewandten Hinterkanten der Griffabschnitte 113/123 angeordnet sind. Insbesondere sind sie randständig an den beiden Enden der Griffabschnitt-Hinterkant positioniert, sodass sich zwischen ihnen eine Lücke ergibt, durch die ein Flachbandkabel 20 eingefädelt und so zwischen die Klemmflächen der Klemmwangen 11, 12 eingelegt werden kann. Das (funktionale) Scharnier 13 erlaubt eine Relativverschwenkung der Klemmwangen 11, 12 zueinander, wie durch den Schwenkpfeil 40 und die Schwenkachse 41 in Figur 1 angedeutet. Das Flachbandkabel 20 umfasst das eigentliche Kabel 21 sowie einen Stecker 22, der an einem Ende des eigentlichen Kabels 21 angeordnet ist. Bei der dargestellten Ausführungsform ist der Stecker 22 als ein Kunststoffblock ausgebildet, in den das eigentliche Kabel 21 mündet. Denkbar ist allerdings auch eine rein lokale Versteifung der Aderenden, z.B. mittels eines ausgehärteten Harzes. Im Inneren des Steckers 22 sind Kontaktelemente vorgesehen, die die einzelnen Leiterbahnen des Kabels 21 kontaktieren und eine Schnittstelle für korrespondierende Kontaktelemente eines Gegensteckers 30 (vgl. Figur 6) bilden. Details dieser Kontaktelemente sind, weil für die vorliegende Erfindung nicht relevant, in den Figuren nicht dargestellt.

Wie in Figur 4 gezeigt, wird das Flachbandkabel 20 vorzugsweise so in die Handhabungshilfe 10 gelegt, dass sein Stecker 22 an der Vorderkante des Vorderabschnitts 111 dieser Klemmfläche anliegt. Dadurch kann eine korrekte Ausrichtung des Flachbandkabels 20 relativ zur Montagehilfe 10 gewährleistet werden.

Im Anschluss wird gemäß dem Schwenkpfeil 40 die Handhabungshilfe 10 geschlossen, indem die obere Klemmwange 12 um das Scharnier 13 geklappt wird. Das Flachbandkabel 20 wird auf diese Weise, wie insbesondere in Figur 5 erkennbar, zwischen den Klemmwangen 11, 12 geklemmt und nimmt dabei, wie in Figur 6 gezeigt, den von diesen vorgegebenen Stufenverlauf an. Funktional ist in diesem Zustand das Flachbandkabel im Bereich der Handhabungshilfe 10 temporär versteift.

Die Handhabungshilfe 10, insbesondere deren Bereich, in dem die Griffabschnitte 113/123 der Klemmfläche liegen, kann als leicht zugängliche Angriffsstelle für in den Figuren nicht dargestellte Finger eines Monteurs dienen. Dieser kann dort einen in Schließrichtung wirkenden Druck auf die Klemmwangen 11, 12 ausüben und das Flachbandkabel 20 in seiner temporär versteiften Situation sichern. Zugleich kann er auf sehr einfache Weise und in präziser Abstimmung eine Schubkraft in Längsrichtung des Flachbandkabels 10 ausüben, mittels derer der Stecker 22 in den beispielsweise auf einer Platine fixierten Gegenstecker 30 eingeschoben werden kann, wie dies in Figur 6 durch den Schubpfeil 50 angedeutet ist. Aufgrund der erfindungsgemäßen Handhabungshilfe 10 wird beim Aufbringen dieser Schubkraft ein Knicken des Flachbandkabels 20 zuverlässig verhindert.

Nach der Montage löst der Monteur den auf den Griffbereich 113/123 wirkenden Druck, sodass die obere Klemmwange 12 um das Scharnier 13 von der unteren Klemmwange 11 weg verschwenkt und die Handhabungshilfe 10 somit geöffnet werden kann. Dies entspricht dann wieder der Situation von Figur 1. Die Handhabungshilfe kann dann nach hinten von dem Flachbandkabel 20 abgezogen werden, was freilich nur in Fällen gelingt, in denen das hintere Ende des Flachbandkabels frei ist. Für Fälle, in denen dies nicht gegeben ist, ist die Handhabungshilfe 10 in der gezeigten Ausführungsform nicht einsetzbar. Hier kann jedoch eine Modifikation zur Anwendung kommen, bei der das Scharnier 13 nur eines der Teilscharniere 131, 132 umfasst bzw. aus diesem besteht. Anstelle des anderen Teilscharniers 132, 131 findet sich bei dieser Modifikation lediglich eine Verlängerung der zum Einfädeln bestimmten Lücke. Dadurch lässt sich Flachbandkabel 20 auch seitlich einlegen bzw. die Handhabungshilfe auch seitlich vom Kabel abziehen.

Natürlich stellen die in der speziellen Beschreibung diskutierten und in den Figuren gezeigten Ausführungsformen nur illustrative Ausführungsbeispiele der vorliegenden Erfindung dar. Dem Fachmann ist im Lichte der hiesigen Offenbarung ein breites Spektrum von Variationsmöglichkeiten an die Hand gegeben. Insbesondere ist der Fachmann weitgehend frei in der Wahl der Materialien. Beispielsweise können die Klemmwangen 11, 12 als Blechbiegeteile gefertigt sein, die mittels eines als Filmscharnier wirkenden Klebestreifens miteinander verbunden sind. Denkbar ist auch eine einteilige Ausführungsform aus gespritztem Kunststoff. Selbstverständlich sind auch komplexere Varianten unter Verwendung aufwändigerer Scharniere 13 möglich.

### Bezugszeichenliste

- 10: Handhabungshilfe
- 11: (untere) Klemmwange
- 111: Vorderabschnitt der Klemmfläche von 11
- 112: Verbindungsabschnitt der Klemmfläche von 11
- 113: Griffabschnitt der Klemmfläche von 11
- 12: (obere) Klemmwange
- 121: Vorderabschnitt der Klemmfläche von 12
- 122: Verbindungsabschnitt der Klemmfläche von 12
- 123: Griffabschnitt der Klemmfläche von 12
- 13: Scharnier
- 20: Flachbandkabel
- 21: eigentliches Kabel
- 22: Stecker
- 30: Gegenstecker
- 40: Schwenkpfeil
- 41: Schwenkachse
- 50: Schubpfeil

## Patentansprüche

1. Handhabungshilfe (10) für die Montage von elektrischen Flachbandkabeln (20), umfassend zwei um eine Schwenkachse (41) gelenkig aneinander angelenkte Klemmwangen (11, 12) mit einander zugewandten Klemmflächen, die gemeinsam ein Klemmmaul bilden, in das in einem Offenzustand, in dem die Klemmflächen gewinkelt zueinander stehen, ein zu montierendes Flachbandkabel (20) einlegbar und in dem in einem Schließzustand, in dem die Klemmflächen parallel zueinander stehen, das Flachbandkabel (20) klemmbar ist,
**dadurch gekennzeichnet,**
**dass** jede Klemmwange (11, 12) wenigstens drei Klemmwangenabschnitte, nämlich einen endständigen Vorderabschnitt, einen endständigen Griffabschnitt und einen zwischen dem Vorderabschnitt und dem Griffabschnitt angeordneten Verbindungsabschnitt, aufweist, deren entsprechende, im Wesentlichen eben ausgebildete Klemmflächenabschnitte (111/121, 112/122, 113/123) gewinkelt zueinander stehen und senkrecht zu einer der jeweiligen Klemmwange (11, 12) zugeordneten, gemeinsamen Schwenkachsenebene, in welcher die Schenkachse (41) liegt, ausgerichtet sind.

2. Handhabungshilfe (10) nach Anspruch 1,
**dadurch gekennzeichnet,**
**dass** ausschließlich die Griffabschnitte oder ausschließlich die Vorderabschnitte oder ausschließlich die Verbindungsabschnitte an ihren im Offenzustand einander zugewandten Seiten je einen Scharnierschenkel eines Scharniers (13) tragen, mittels dessen die Klemmwangen aneinander angelenkt sind.

3. Handhabungshilfe (10) nach Anspruch 2,
**dadurch gekennzeichnet,**
**dass** die die Scharnierschenkel tragenden Klemmwangenabschnitte mit einem an ihrer den jeweiligen Scharnierschenkel tragenden Seite angeordneten Schenkelträgerbereich seitlich über den oder die unmittelbar benachbarten Klemmwangenabschnitte hinausragen.

4. Handhabungshilfe (10) für die Montage von elektrischen Flachbandkabeln (20), umfassend zwei um eine Schwenkachse (41) gelenkig aneinander angelenkte Klemmwangen (11, 12) mit einander zugewandten Klemmflächen, die gemeinsam ein Klemmmaul bilden, in das in einem Offenzustand, in dem die Klemmflächen gewinkelt zueinander stehen, ein zu montierendes Flachbandkabel (20) einlegbar und in dem in einem Schließzustand, in dem die Klemmflächen parallel zueinander stehen, das Flachbandkabel (20) klemmbar ist,
**dadurch gekennzeichnet,**
**dass** jede Klemmwange (11, 12) wenigstens zwei Klemmwangenabschnitte, nämlich einen endständigen Vorderabschnitt und einen endständigen Griffabschnitt, aufweist, deren entsprechende, im Wesentlichen eben ausgebildete Klemmflächenabschnitte (111/121, 112/122, 113/123) gewinkelt zueinander stehen, wobei die Klemmflächenabschnitte (113/123) des Griffabschnitts an ihrer dem jeweils benachbarten Klemmflächenabschnitt (112/122) abgewandten Seite jeweils wenigstens einen einseitig außermittig positionierten Scharnierschenkel eines Scharniers (13) tragen, mittels dessen die Klemmwangen (11, 12) aneinander angelenkt sind.

5. Handhabungshilfe (10) nach Anspruch 4,
**dadurch gekennzeichnet,**
**dass** die Klemmflächenabschnitte (113/123) des Griffabschnitts an ihrer dem jeweils benachbarten Klemmflächenabschnitt (112/122) abgewandten Seite jeweils zwei randständig positionierte Scharnierschenkel eines aus zwei Teilscharnieren (131, 132) gebildeten Scharniers (13) tragen, die um die Breite des zu montierenden Flachbandkabels (20) voneinander beabstandet sind.

6. Handhabungshilfe (10) nach einem der Ansprüche 4 bis 5,
**dadurch gekennzeichnet,**
**dass** jede Klemmwange (11, 12) wenigstens einen dritten Klemmwangenabschnitt, nämlich einen zwischen dem Vorderabschnitt und dem Griffabschnitt angeordneten Verbindungsabschnitt, aufweist, dessen entsprechender, im Wesentlichen eben ausgebildeter Klemmflächenabschnitt (112/122) gewinkelt zu den Klemmflächenabschnitten (111/121, 113/123) des Vorderabschnitts und des Griffabschnitts ausgerichtet ist.

7. Handhabungshilfe (10) nach einem der Ansprüche 2 bis 6,
**dadurch gekennzeichnet,**
**dass** jedes die Klemmwangen (11, 12) miteinander verbindende Scharnier (13) als ein Filmscharnier ausgebildet ist.

8. Handhabungshilfe (10) nach Anspruch 7,
**dadurch gekennzeichnet,**
**dass** die Klemmwangen (11, 12) einstückig miteinander verbunden sind.

9. Handhabungshilfe (10) nach einem der Ansprüche 2 bis 8;
**dadurch gekennzeichnet,**
**dass** die Scharnierschenkel wenigstens eines Scharniers (13) in Öffnungsrichtung des Klemmmauls gegeneinander federvorgespannt sind.

10. Handhabungshilfe (10) nach einem der Ansprüche 2 bis 9,
**dadurch gekennzeichnet,**
**dass** in Schließstellung jedes Scharnier (13) eine Außenbegrenzung der Handhabungshilfe (10) darstellt.

11. Handhabungshilfe (10) nach einem der vorangehenden Ansprüche,
**dadurch gekennzeichnet,**
**dass** jede Klemmwange (11, 12) aus einem Plattenmaterial geformt ist.

12. Handhabungshilfe (10) nach Anspruch 11,
**dadurch gekennzeichnet,**
**dass** jede Klemmwange (11, 12) als ein Blechbiegeteil ausgebildet oder aus Kunststoff geformt ist.

13. Handhabungshilfe (10) nach einem der vorangehenden Ansprüche,
**dadurch gekennzeichnet,**
**dass** der Vorderabschnitt (111, 121) und der Griffabschnitt (113, 123) jeder Klemmfläche parallel oder in einem Winkel von höchstens 30° zueinander stehen.

14. Handhabungshilfe (10) nach einem der vorangehenden Ansprüche,
**dadurch gekennzeichnet,**
**dass** der Vorderabschnitt (111, 121) und der Verbindungsabschnitt (112, 122) jeder Klemmfläche in einem Winkel zwischen 120° und 150° zueinanderstehen.

## Claims

1. Handling aid (10) for the assembly of electrical flat ribbon cables (20), comprising two clamping jaws (11, 12) pivotably articulated to one another about a pivot axis (41), with mutually facing clamping surfaces which together form a clamping mouth, into which, in an open state in which the clamping surfaces are angled relative to one another, a flat ribbon cable (20) to be assembled is insertable, and in which, in a closed state in which the clamping surfaces are parallel to one another, the flat ribbon cable (20) is clampable,
**characterised in that,**
each clamping jaw (11, 12) has at least three clamping jaw sections, namely a terminal front section, a terminal grip section and a connecting section arranged between the front section and the grip section, whose corresponding clamping surface sections (111/121, 112/122, 113/123), formed as substantially planar, are angled relative to one another and are oriented perpendicularly to a common pivot axis plane assigned to the respective clamping jaw (11, 12), in which the pivot axis (41) lies.

2. Handling aid (10) according to claim 1,
**characterised in that**,
exclusively the grip sections or exclusively the front sections or exclusively the connecting sections carry, on their sides facing one another in the open state, one hinge arm each of a hinge (13), by means of which the clamping jaws are articulated to one another.

3. Handling aid (10) according to claim 2,
**characterised in that**,
the clamping jaw sections carrying the hinge arms protrude laterally beyond the immediately adjacent clamping jaw section or sections by means of an arm-carrier region arranged on their side carrying the respective hinge arms.

4. Handling aid (10) for the assembly of electrical flat ribbon cables (20), comprising two clamping jaws (11, 12) pivotably articulated to one another about a pivot axis (41), with mutually facing clamping surfaces which together form a clamping mouth, into which, in an open state in which the clamping surfaces are angled relative to one another, a flat ribbon cable (20) to be assembled is insertable, and in which, in a closed state in which the clamping surfaces are parallel to one another, the flat ribbon cable (20) is clampable,
**characterised in that,**
each clamping jaw (11, 12) has at least two clamping jaw sections, namely a terminal front section and a terminal grip section, whose corresponding clamping surface sections (111/121, 112/122, 113/123), formed as substantially planar, are angled relative to one another, wherein the clamping surface sections (113/123) of the grip section carry, on their side facing away from the respectively adjacent clamping surface section (112/122), in each case at least one unilaterally eccentrically positioned hinge arm of a hinge (13), by means of which the clamping jaws (11, 12) are articulated to one another.

5. Handling aid (10) according to claim 4,
**characterised in that**,
the clamping surface sections (113/123) of the grip section carry, on their side facing away from the respectively adjacent clamping surface section (112/122), in each case two marginally positioned hinge arms of a hinge (13) formed by two partial hinges (131, 132), which are spaced apart from one another by the width of the flat ribbon cable (20) to be assembled.

6. Handling aid (10) according to one of claims 4 to 5,
**characterised in that**,
each clamping jaw (11, 12) has at least a third clamping jaw section, namely a connecting section arranged between the front section and the grip section, whose corresponding clamping surface section (112/122), formed as substantially planar, is angled relative to the clamping surface sections (111/121, 113/123) of the front section and of the grip section.

7. Handling aid (10) according to one of claims 2 to 6,
**characterised in that**,
each hinge (13) connecting the clamping jaws (11, 12) to one another is formed as a film hinge.

8. Handling aid (10) according to claim 7,
**characterised in that**,
the clamping jaws (11, 12) are connected to one another in one piece.

9. Handling aid (10) according to one of claims 2 to 8;
**characterised in that**,
the hinge arms of at least one hinge (13) are spring-preloaded against one another in the opening direction of the clamping mouth.

10. Handling aid (10) according to one of claims 2 to 9,
**characterised in that**,
in the closed position, each hinge (13) forms an outer boundary of the handling aid (10).

11. Handling aid (10) according to one of the preceding claims,
**characterised in that**,
each clamping jaw (11, 12) is formed from a plate material.

12. Handling aid (10) according to claim 11,
**characterised in that**,
each clamping jaw (11, 12) is formed as a sheet metal bent part or formed from plastics material.

13. Handling aid (10) according to one of the preceding claims,
**characterised in that**,
the front section (111, 121) and the grip section (113, 123) of each clamping surface are parallel to one another or are at an angle of at most 30° relative to one another.

14. Handling aid (10) according to one of the preceding claims,
**characterised in that**,
the front section (111, 121) and the connecting section (112, 122) of each clamping surface are at an angle of between 120° and 150° relative to one another.

## Revendications

1. Aide de manipulation (10) pour le montage de câbles plats électriques (20), comprenant deux mâchoires de serrage (11, 12) articulées l'une à l'autre autour d'un axe de pivotement (41), avec des surfaces de serrage se faisant face, qui forment ensemble une ouverture de serrage, dans laquelle, dans un état ouvert, dans lequel les surfaces de serrage sont inclinées l'une par rapport à l'autre, un câble plat (20) à monter est insérable, et dans lequel, dans un état fermé, dans lequel les surfaces de serrage sont parallèles l'une à l'autre, le câble plat (20) est serrable,
**caractérisée en ce que,**
chaque mâchoire de serrage (11, 12) présente au moins trois sections de mâchoire de serrage, à savoir une section avant terminale, une section de préhension terminale et une section de liaison disposée entre la section avant et la section de préhension, dont les sections de surface de serrage (111/121, 112/122, 113/123) correspondantes, formées essentiellement planes, sont inclinées l'une par rapport à l'autre et sont orientées perpendiculairement à un plan d'axe de pivotement commun assigné à chacune des mâchoires de serrage (11, 12), dans lequel se trouve l'axe de pivotement (41).

2. Aide de manipulation (10) selon la revendication 1,
**caractérisée en ce que**,
exclusivement les sections de préhension ou exclusivement les sections avant ou exclusivement les sections de liaison portent, sur leurs côtés se faisant face dans l'état ouvert, chacune un bras de charnière d'une charnière (13), au moyen de laquelle les mâchoires de serrage sont articulées l'une à l'autre.

3. Aide de manipulation (10) selon la revendication 2,
**caractérisée en ce que**,
les sections de mâchoire de serrage portant les bras de charnière dépassent latéralement de la ou des sections de mâchoire de serrage immédiatement adjacentes par une zone porte-bras disposée sur leur côté portant les bras de charnière respectifs.

4. Aide de manipulation (10) pour le montage de câbles plats électriques (20), comprenant deux mâchoires de serrage (11, 12) articulées l'une à l'autre autour d'un axe de pivotement (41), avec des surfaces de serrage se faisant face, qui forment ensemble une ouverture de serrage, dans laquelle, dans un état ouvert, dans lequel les surfaces de serrage sont inclinées l'une par rapport à l'autre, un câble plat (20) à monter est insérable, et dans lequel, dans un état fermé, dans lequel les surfaces de serrage sont parallèles l'une à l'autre, le câble plat (20) est serrable,
**caractérisée en ce que,**
chaque mâchoire de serrage (11, 12) présente au moins deux sections de mâchoire de serrage, à savoir une section avant terminale et une section de préhension terminale, dont les sections de surface de serrage (111/121, 112/122, 113/123) correspondantes, formées essentiellement planes, sont inclinées l'une par rapport à l'autre, les sections de surface de serrage (113/123) de la section de préhension portant, sur leur côté opposé à la section de surface de serrage (112/122) respectivement adjacente, chacune au moins un bras de charnière positionné de manière excentrée d'un côté d'une charnière (13), au moyen de laquelle les mâchoires de serrage (11, 12) sont articulées l'une à l'autre.

5. Aide de manipulation (10) selon la revendication 4,
**caractérisée en ce que**,
les sections de surface de serrage (113/123) de la section de préhension portent, sur leur côté opposé à la section de surface de serrage (112/122) respectivement adjacente, chacune deux bras de charnière positionnés de manière marginale d'une charnière (13) formée de deux charnières partielles (131, 132), qui sont écartées l'une de l'autre de la largeur du câble plat (20) à monter.

6. Aide de manipulation (10) selon l'une des revendications 4 à 5,
**caractérisée en ce que**,
chaque mâchoire de serrage (11, 12) présente au moins une troisième section de mâchoire de serrage, à savoir une section de liaison disposée entre la section avant et la section de préhension, dont la section de surface de serrage (112/122) correspondante, formée essentiellement plane, est inclinée par rapport aux sections de surface de serrage (111/121, 113/123) de la section avant et de la section de préhension.

7. Aide de manipulation (10) selon l'une des revendications 2 à 6,
**caractérisée en ce que**,
chaque charnière (13) reliant les mâchoires de serrage (11, 12) l'une à l'autre est réalisée sous forme de charnière pelliculaire.

8. Aide de manipulation (10) selon la revendication 7,
**caractérisée en ce que**,
les mâchoires de serrage (11, 12) sont reliées entre elles d'un seul tenant.

9. Aide de manipulation (10) selon l'une des revendications 2 à 8 ;
**caractérisée en ce que**,
les bras de charnière d'au moins une charnière (13) sont précontraints l'un contre l'autre par ressort dans la direction d'ouverture de l'ouverture de serrage.

10. Aide de manipulation (10) selon l'une des revendications 2 à 9,
**caractérisée en ce que**,
en position fermée, chaque charnière (13) constitue une délimitation extérieure de l'aide de manipulation (10).

11. Aide de manipulation (10) selon l'une des revendications précédentes,
**caractérisée en ce que**,
chaque mâchoire de serrage (11, 12) est formée à partir d'un matériau en plaque.

12. Aide de manipulation (10) selon la revendication 11,
**caractérisée en ce que**,
chaque mâchoire de serrage (11, 12) est réalisée sous forme d'une pièce pliée en tôle ou formée en matière plastique.

13. Aide de manipulation (10) selon l'une des revendications précédentes,
**caractérisée en ce que**,
la section avant (111, 121) et la section de préhension (113, 123) de chaque surface de serrage sont parallèles l'une à l'autre ou forment un angle d'au plus 30° l'une par rapport à l'autre.

14. Aide de manipulation (10) selon l'une des revendications précédentes,
**caractérisée en ce que**,
la section avant (111, 121) et la section de liaison (112, 122) de chaque surface de serrage forment un angle compris entre 120° et 150° l'une par rapport à l'autre.
